# EUROPÄISCHE PATENTSCHRIFT

(11) **EP 0 273 104 B1**
(45) Veröffentlichungstag und Bekanntmachung des Hinweises auf die Patenterteilung: **08.08.1990**
(21) Anmeldenummer: 87112449.1
(22) Anmeldetag: 27.08.1987
(51) Int. Cl.: E21D 9/06

(54) **Fugenabdichtungsring**
Joint pack ring
Anneau d'étanchéité pour joints

(30) Priorität: 16.12.1986 DE 3642893
(43) Veröffentlichungstag der Anmeldung: 06.07.1988
(73) Patentinhaber: HOCHTIEF AKTIENGESELLSCHAFT VORM. GEBR. HELFMANN, 45128 Essen (DE)
(72) Erfinder: Babendererde, Siegmund, D-6368 Bad Vilbel (DE)
(74) Vertreter: Masch, Karl Gerhard, Dr.

(56) Entgegenhaltungen:
- DE-A- 2 725 827
- DE-A- 3 006 951
- DE-B- 2 620 422
- DE-C- 3 127 311
- FR-A- 2 560 635
- US-A- 3 979 920

## Beschreibung

Die Erfindung betrifft einen Fugenabdichtungsring zwischen einem Schildschwanz und einem Tübbingausbau, - mit einer gegen die Außenseite des Tübbingausbaus preßbaren elastischen Innendichtung.

Die Verpressung der Schildschwanzfuge hinter einem Tübbingausbau ist ein Arbeitsvorgang bei einem Schildvortrieb, insbesondere in nicht kohäsivem Lockerboden, der bisher nicht befriedigend ausgeführt werden konnte. Mit Schildschwanzfuge wird der Spalt bezeichnet, der beim Vorschub eines Schildes hinter dem Schildende entsteht und durch den umgebenden Boden sowie den Tübbingrücken begrenzt wird. Seine Dicke wird bestimmt durch die Addition der Dicke des Schildschwanzbleches, der Schildschwanzdichtung und eines Freiraumes zum Einbau der Tübbinge im Schutze des Schildschwanzes. Dieser Spalt, der in der Größenordnung von 10 cm liegt, muß gegebenenfalls gleichzeitig mit dem Vorschub des Schildes mit einem sich verfestigenden Material verpreßt werden, um zu verhindern, daß der umgebende Boden, der auch im Grundwasser liegen kann, in den Spalt eindringt. Die nachteiligen Auswirkungen wären Auflockerungen des Bodens um den Tunnel, wodurch die Bettung der Auskleidung beeinträchtigt wird, und Senkungen der Bodenschichten über dem Tunnel.

Zur Abdichtung der Schildschwanzfuge an der Stirnseite werden oftmals Fugenkonstruktionen eingebaut, die fest mit dem Stahblech des Schildmantels verbunden sind. Entsprechend ist auch ein bekannter Fugenabdichtungsring der eingangs genannten Art (US-A 3 979 920) aufgebaut. Durch solche Fugenkonstruktionen soll verhindert werden, daß der Lockerboden, eventuell mit Grundwasser, oder das Verpreßmaterial in den Schild eindringt.

Bisher wird das Verpreßmaterial entweder durch Löcher in den Tübbingsegmenten senkrecht zur Tunnelachse oder durch Zuleitungen, die am Schildmantel parallel zur Tunnelachse angeordnet sind, in den Spalt gepreßt. Es gelingt jedoch nicht sicherzustellen, daß der Verpreßdruck zuverlässig größer ist als der Druck, der aus der Belastung aus Boden und Grundwasser entsteht. Es kann nämlich nicht zuverlässig erreicht werden, daß das Raumvolumen, das beim Vorziehen des Schilds hinter dem Schildschwanz entsteht, gleichzeitig durch das Volumen des eingepreßten Materials ausgeglichen werden kann. Schon kleine Volumendifferenzen, die zum Beispiel durch den intermittierenden Betrieb einer Kolbeninjektionspumpe entstehen, führen zu großen Druckdifferenzen in dem flüssigen Verpreßmaterial. Dies hat dann das Eindringen von Grundwasser und Boden in die Schildschwanzfuge zur Folge, wodurch unregelmäßige Verfüllungen und Setzungen begünstigt werden. Auch eine mögliche Verbindung mehrerer gleichzeitig angeschlossener und betriebener Zuleitungen des Verpreßmaterials mit einem Gasreservoir, um den intermittierenden Volumenzuwachs der Pumpen auszugleichen, führt nicht zu dem vorherbestimmten konstanten Druck im Ringspalt der Schildschwanzfuge, weil wegen des geringen Querschnittes der Zuleitungen die Volumenmenge der Materialzuführung pro Zeiteinheit zu gering ist gegenüber dem Volumenzuwachs, der durch den Schildvorschub entsteht.

Der Erfindung liegt die Aufgabe zugrunde, den Druck in dem flüssigen, verpreßten Material annähernd konstant auf einer Höhe zu halten, der dem Druck aus der Belastung aus umgebendem Boden und Grundwasser widersteht.

Diese Aufgabe wird gemäß der Erfindung dadurch gelöst, daß der Fugenabdichtungsring relativ zum Schildschwanz und Tübbingausbau frei beweglich über einstellbare Stützaggregate in Vortriebsrichtung federnd abgestützt ist und einerseits mit Verpreßmaterialzuführungsöffnungen, andererseits mit einer an die Innenseite des Schildschwanzes anlegbaren elastischen Außendichtung aus einem radial einstellbaren Gummi- oder Kunststoffring versehen ist.

Die Erfindung geht hierbei von der Erkenntnis aus, daß das genannte Problem nur gelöst werden kann, wenn der Fugenabdichtungsring nicht nur gegenüber dem Tübbingausbau, sondern insbesondere auch gegenüber dem Schildschwanz als separates Bauteil ausgeführt ist und federnd abgestützt ist. Außerdem ist bedeutsam, daß das Verpreßmaterial nicht durch den Tübbingausbau, sondern durch den Fugenabdichtungsring selbst eingebracht wird. Außerdem ist bezüglich der Konstruktion der Außendichtung zu beachten, daß der Schildschwanz relativ zu dieser Außendichtung in beiden Richtungen bewegbar ist.

Der erfindungsgemäße Fugenabdichtungsring ist also nicht mehr fest mit dem Schildmantel verbunden, sondern in Längsrichtung des Schildes beweglich angeordnet. Er wird dabei mit einer veränderbaren Federkonstanten elastisch gestützt. Steuer-und Regelungsorgane sorgen dafür, daß die Fugenkonstruktion sich nur parallel zu der Ebene verschieben kann, die senkrecht zur Schildachse steht. Auch sollten Distanzkontakte den Bewegungsspielraum des Fugenabdichtungsringes eingrenzen; sie geben Impulse, die die Vortriebsrichtung in Abhängigkeit von der Ringbewegung steuern. Die umlaufende Abdichtung wird mit Hilfe gummielastischer bzw. federnder Elemente gegen die Innenseite des Schildschwanzbereiches und die Außenseite der Tunnelröhre aus Tübbingen gepreßt. Damit wird einerseits eine druckdichte Begrenzung der durch Öffnung in der Abdichtung eingepreßten weichelastischen erhärtbaren Verfüllmasse erreicht. Zum anderen gelingt ein Ausgleich zwischen der stellenweise unvermeidlichen Exzentrizität zwischen Schild und Tunnelröhrenachse, die die in Tunnelvortriebsrichtung frei bewegliche Abdichtung entkoppelt. Durch die Bewegung des Vortriebsschildes, des Tübbingausbaus und der kontinuierlichen Verpressung des Ringraumes durch mehrere über den Umfang des Abdichtungsringes verteilte Öffnungen wird kontinuierlich erhärtbare Verfüllmasse in den Ringraum gepreßt. Der erzeugte Druck bewirkt eine sofortige und kontinuierliche Verspannung der Verfüllmasse mit dem Gebirge, der Tunnelröhre und dem Abdichtungsring. Damit wird das Hauptziel der Erfindung, nämlich eine setzungsarme Durchdringung des Gebirges mit einer aus Tübbingen zusammengesetzten Tunnelröhre, erreicht. Dabei kommt es nicht auf eine besonders schnelle Erhärtung der Verfüllmasse an. Damit bleibt der einzubauende Beton, der im übrigen nur geringe bis mittlere Restigkeit erreichen soll, längere Zeit pumpbar. Die Gefahr der Verstopfung der Zuführleitungen infolge einsetzender Erstarrung ist geringer. Die Verstopfung der Zuführleitungen mit Beton bei Unterbrechung des Verpreßvorganges wird im Bereich des Abdichtungsringes verhindert, in dem beispielsweise auswechselbare Packerrohre in entsprechenden Durchdringungs- öffnungen des Abdichtungsringes eingesetzt werden. Wie schon gesagt, erfolgt die Vorwärtsbewegung des frei beweglichen Abdichtungsringes völlig entkoppelt von der Bewegung des Schildes unter Aufrechterhaltung des über die Pumpleitungen eingetragenen Druckes in der Verfüllmasse. Zur Steuerung des Abdichtungsringes in eine Vortriebsrichtung dienen die druckstabilisierenden Stützaggregate.

Für die weitere Ausgestaltung bestehen mehrere Möglichkeiten. So bestehen die Stützaggregate zweckmäßigerweise aus Zylinderkolbenanordnungen. Darüber hinaus empfiehlt sich eine bevorzugte Ausführungsform, die sich in der Praxis bewährt hat und bei der die Innendichtung als nachlaufende Federblechdichtung ausgeführt ist.

Im folgenden wird die Erfindung anhand einer ein Ausführungsbeispiel darstellenden Zeichnung erläutert.

Es zeigen
Fig. 1 einen Schnitt durch einen Fugenabdichtungsring und
Fig. 2 einen Fig. 1 entsprechenden Schnitt durch den Fugenabdichtungsring in einer anderen Winkelstellung.

Der in den Figuren dargestellte Fugenabdichtungsring ist zwischen dem Hinterende eines Schildschwanzes 1 sowie dem Vorderende eines Tübbingausbaus 2 angeordnet und dient zum Abdichten der Schildschwanzfuge 3 im Zuge deren Verpressung mit einem Verpreßmaterial, z.B. Beton. Der Fugenabdichtungsring ist relativ zum Schildschwanz 1 und Tübbingausbau 2 frei beweglich über einstellbare Stützaggregate in Form von Zylinderkolbenanordnungen in Vortriebsrichtung federnd beispielsweise am Schild abgestützt. In den Figuren sind diese Stützaggregate im einzelnen nicht dargestellt; erkennbar ist in Fig. 1 nur eines von mehreren Befestigungsaugen 4, an denen die Stützaggregate befestigt sind. Gleichmäßig über den Umfang verteilt sind an der vorderen Stirnseite des Fugenabdichtungsringes mehrere Verpreßmaterialzuführungsöffnungen 5 vorgesehen (vgl. Fig. 2). Außerdem weist der Fugenabdichtungsring eine elastische Außendichtung 6 und eine elastische Innendichtung 7 auf. Die elastische Außendichtung 6 besteht aus einem Gummi- oder Kunststoffring, der an die Innenseite des Schildschwanzes 1 anlegbar ist; hierzu sind entsprechende radiale Eisntellschrauben 8 vorgesehen. Die gegen die Außenseite des Tübbingausbaus 2 preßbare Innendichtung 7 besteht aus einer nachlaufenden Federblechabdichtung, die durch Radialschrauben 9 am Fugenabdichtungsring befestigt ist.

## Patentansprüche

1. Fugenabdichtungsring zwischen einem Schildschwanz (1) und einem Tübbingausbau (2), - mit einer gegen die Außenseite des Tübbingausbaus (2) preßbaren elastischen Innendichtung (7), dadurch gekennzeichnet, daß der Fugenabdichtungsring relativ zum Schildschwanz (1) und Tübbingausbau (2) frei beweglich über einstellbare Stützaggregate in Vortriebsrichtung federnd abgestützt ist und einerseits mit Verpreßmaterialzuführungsöffnungen (5), andererseits mit einer an die Innenseite des Schildschwanzes (1) anlegbaren elastischen Außendichtung (6) aus einem radial einstellbaren Gummi- oder Kunststoffring versehen ist.

2. Fugenabdichtungsring nach Anspruch 1, dadurch gekennzeichnet, daß die Stützaggregate aus Zylinderkolbenanordnungen bestehen.

3. Fugenabdichtungsring nach Anspruch 1 oder 2, dadurch gekennzeichnet, daß die Innendichtung (7) aus einer nachlaufenden Federblechdichtung besteht.

## Claims

1. A joint sealing ring between a shield skirt (1) and a tubbing extension (2), - with an elastic inner seal (7) processable against the outer surface of the tubbing extension (2), characterized in that the joint sealing ring is flexibly braced relatively to the shield skirt (1) and tubbing extension (2) and freely movable in the direction of advance by adjustable support assemblies and is provided on one hand with injection material supply openings (5) and on the other hand with an elastic outer seal (6) consisting of a radially-adjustable rubber or plastics ring that can be applied to the inner surface of the shield skirt (1).

2. A joint sealing ring according to Claim 1, characterized in that the support assemblies consist of piston-cylinder devices.

3. A joint sealing ring according to Claim 1 or 2, characterized in that the inner seal (7) consists of a spring plate seal.

## Revendications

1. Anneau d'étanchéité pour joints entre une queue de bouclier (1) et un cuvelage (2), comprenant un joint d'étanchéité élastique intérieur (7) pouvant être pressé contre la face extérieure du cuvelage (2), caractérisé par le fait que l'anneau d'étanchéité pour joints qui peut être déplacé librement par rapport à la queue du bouclier (1) et au cuvelage (2) est soutenu de manière élastique dans la direction d'avancement par l'intermédiaire de groupes de support réglables, et qu'il est muni d'une part d'ouvertures (5) pour l'amenée de produits d'injection et, d'autre part, d'un joint d'étanchéité élastique extérieur (6) réalisé sous la forme d'un anneau en caoutchouc ou en matière plastique pouvant être appliqué contre la face intérieure de la queue de bouclier (1) et réglé dans le sens radial.

2. Anneau d'étanchéité pour joints selon la revendication 1, caractérisé par le fait que les groupes de support sont conformés en systèmes de cylindre- piston.

3. Anneau d'étanchétié pour joints selon l'une des revendications 1 ou 2, caractérisé par le fait que le joint d'étanchéité intérieur (7) est un joint en tôle à ressorts placé en aval.
